# FASCICULE DE BREVET EUROPEEN

(11) **EP 2 289 819 B1**
(45) Date de publication et mention de la délivrance du brevet: **27.05.2015**
(21) Numéro de dépôt: 10171893.0
(22) Date de dépôt: 04.08.2010
(51) Int. Cl.: B65D 83/14, E01C 23/22, B65D 83/30, B05B 15/06

(54) **Coupelle d'orientation**
Orientierbare Öffnungsanordnung
Orientable cup

(30) Priorité: 25.08.2009 FR 0955780
(43) Date de publication de la demande: 02.03.2011
(73) Titulaire: Ampere System, 95310 Saint Ouen l'Aumone (FR)
(72) Inventeur: Rech, Hubert, 78160 Marly le Roi (FR)
(74) Mandataire: Laget, Jean-Loup

(56) Documents cités:
- FR-A1- 2 439 723
- GB-A- 2 045 318
- US-A- 5 287 998

## Description

### Domaine technique de l'invention

La présente invention se rapporte à une coupelle d'orientation. En particulier, la présente invention se rapporte à une coupelle d'orientation destinée à recevoir l'embout d'un aérosol de peinture.

### Etat de la technique

Pour tracer des lignes au sol, il est connu d'utiliser un chariot équipé d'un aérosol de peinture.

Pour qu'une ligne au sol présente sensiblement la même couleur sur toute sa largeur, mais aussi une largeur régulière avec une répartition de peinture uniforme sur toute la largeur, il est connu d'utiliser un aérosol dont l'embout est apte à projeter de la peinture dans une direction préférée, perpendiculaire à la direction d'avancement du chariot. Lors du placement de l'aérosol dans le chariot, il est donc nécessaire d'orienter correctement l'embout de l'aérosol par rapport à la direction d'avancement du chariot.

Même si l'embout présente une forme qui aide à ce positionnement, par exemple comme dans le document USOOD424662S, cette opération peut être source de délais et d'imprécision.

Le document FR 2439723 décrit une coupelle d'orientation pour embout d'aérosol, comprenant un logement présentant une paroi de fond et une paroi latérale.

### Résumé de l'invention

Un problème que la présente invention propose de résoudre est de faciliter le positionnement de l'embout d'un aérosol.

La solution proposée par l'invention est une coupelle d'orientation pour embout d'aérosol, caractérisée par le fait qu'elle comprend un logement présentant une paroi de fond et une paroi latérale, ladite paroi latérale présentant une première surface tronconique et une deuxième surface tronconique image de la première surface tronconique par rotation de 180° autour d'un axe A, la distance entre ladite première surface tronconique et l'axe A étant croissante en fonction de la distance le long de l'axe A depuis la paroi de fond, la distance entre ladite première surface tronconique et l'axe A étant variable en fonction d'un angle de rotation autour de l'axe A.

Grâce à ces caractéristiques, les première et deuxième surfaces tronconiques définissent une ouverture de plus grandes dimensions que la paroi de fond. L'insertion d'un embout dans le logement est donc facilitée. De plus, lors de l'enfoncement progressif de l'embout dans le logement, la coopération entre l'embout et lesdites surfaces tronconiques permet de faire tourner l'embout pour lui conférer une orientation déterminée.

Avantageusement, la paroi latérale présente une troisième surface tronconique adjacente à la première surface tronconique, un premier méplat situé entre les troisième et deuxième surfaces tronconiques, une quatrième surface tronconique adjacente à la deuxième surface tronconique et un deuxième méplat situé entre la quatrième et la première surfaces tronconiques.

De préférence, ladite paroi de fond est traversée par un orifice.

Selon un mode de réalisation, le périmètre de ladite paroi de fond présente deux demi-cercles et deux segments de droite parallèles reliant lesdits demi-cercles.

L'invention propose aussi un chariot de peinture comprenant un réceptacle pour aérosol et une coupelle selon l'invention ci-dessus agencée dans ledit réceptacle.

### Brève description des figures

L'invention sera mieux comprise, et d'autres buts, détails, caractéristiques et avantages de celle-ci apparaîtront plus clairement au cours de la description suivante d'un mode de réalisation particulier de l'invention, donné uniquement à titre illustratif et non limitatif, en référence aux dessins annexés. Sur ces dessins :
- la figure 1 est une vue en perspective d'une coupelle d'orientation selon un mode de réalisation de l'invention,
- la figure 2 est une vue en perspective, de dessous, de la coupelle d'orientation de la figure 1,
- la figure 3 est une vue de dessus de la coupelle d'orientation de la figure 1,
- la figure 4 est une vue en coupe de la coupelle d'orientation de la figure 1, et
- la figure 5 est une vue en coupe d'un détail de la coupelle d'orientation de la figure 1.

### Description détaillée d'un mode de réalisation de l'invention

Les figures 1 à 5 représentent une coupelle 1 destinée à être installée dans un chariot de peinture. Plus précisément, la coupelle 1 est destinée à recevoir et orienter l'embout à jet plat d'un aérosol de peinture.

Le document US00D424662S représente un exemple d'embout à jet plat. Il comprend un premier étage présentant une buse, un deuxième étage cylindrique, dont la section présente deux demi-cercles reliés par deux segments de droite, et un troisième étage de plus grandes dimensions.

La coupelle 1 comprend un disque 2 et une excroissance 4 faisant saillie d'une face du disque 2. L'excroissance 4 délimite un logement 5 ouvert au centre du disque 2, et destiné à recevoir l'embout d'un aérosol. La coupelle 1 comprend également un plot 9 relié au bord du disque 2. Le disque 2, l'excroissance 4 et le plot 9 peuvent être réalisés d'une seule pièce, par exemple par moulage par injection.

Le disque 2 présente une zone 3 centrale circulaire d'épaisseur réduite, qui entoure l'ouverture du logement 5.

Le logement 5 présente une paroi de fond 6 et une paroi latérale 7. Le bord de la paroi de fond 6 comprend deux demi-cercles reliés par deux segments de droite. La paroi de fond 6 est traversée par un orifice 8.

La paroi latérale 7 présente une forme représentée notamment sur les figures 1, 3 et 5. Lorsqu'on parcourt la figure 3 dans le sens des aiguilles d'une montre, la paroi latérale 7 comprend successivement une surface tronconique 10, une surface tronconique 13, un méplat 15, une surface tronconique 11, une surface tronconique 12 et un méplat 14.

La surface tronconique 13, le méplat 15, et la surface tronconique 11 sont images respectivement de la surface tronconique 12, du méplat 14 et de la surface tronconique 10 par rotation de 180° autour d'un axe A passant par le centre de l'orifice 8. Ils ne seront donc pas décrits en détail.

La surface tronconique 12 s'étend du bord de la paroi de fond 6 au disque 2. Elle présente une section en arc de cercle ouvert de 90° environ, de plus grand rayon de courbure au niveau du disque 2 qu'au niveau de la paroi de fond 6.

Le méplat 14 s'étend du bord de la paroi de fond 6 au disque 2. Il est légèrement incliné de manière à être plus éloigné de l'axe A au niveau du disque 2 qu'au niveau de la paroi de fond 6. Le méplat 14 est relié à la surface tronconique 12 par une arête 18 et à la surface tronconique 10 par une arête 17. Les arêtes 17 et 18 sont inclinées l'une vers l'autre et se rejoignent au niveau du disque 2.

La surface tronconique 10 s'étend du bord de la paroi de fond 6 au disque 2. Elle présente une section, prise dans un plan perpendiculaire à l'axe A, dont la distance à l'axe A varie en fonction d'un angle θ de rotation autour de l'axe A. La surface tronconique 10 présente de plus grandes dimensions au niveau du disque 2 qu'un niveau de la paroi de fond 6.

Autrement dit, la surface tronconique 12, le méplat 14 et la surface tronconique 10 sont inclinés par rapport à l'axe A. Le logement 5 présente donc une ouverture, au niveau du disque 2, de plus grandes dimensions que la paroi de fond 6. Cela facilite l'insertion d'un embout du type mentionné ci-dessus, dont le deuxième étage présente des dimensions correspondantes à celles de la paroi de fond 6, dans le logement 5.

Par ailleurs, lors de l'insertion dudit embout dans le logement 5, il suffit de s'assurer que les bords en demi-cercle dudit deuxième étage viennent en contact avec les surfaces tronconiques 10 et 11. Au fur et à mesure qu'on enfonce l'embout dans le logement 5, les surfaces tronconiques 10 et 11 coopèrent avec l'embout pour le faire tourner. Lorsque l'embout est complètement enfoncé dans le logement 5, avec son premier étage passant dans l'orifice 8, son deuxième étage repose contre la paroi de fond 6.

Dans cet état, la paroi latérale 7 permet de maintenir l'orientation de l'embout. En effet, la surface tronconique 12, le méplat 14 et la surface tronconique 10 s'étendent à partir du bord de la paroi de fond 6. La paroi latérale 7 présente donc, au voisinage de la paroi de fond 6, une section correspondant à la section dudit deuxième étage. En particulier, les méplats 14 et 15 sont peu inclinés par rapport à l'axe A. Par exemple, leur inclinaison est inférieure à 5°. Ils maintiennent donc l'embout en place.

La coupelle 1 permet donc d'orienter l'embout d'un aérosol de peinture dans une direction prédéterminée. Cela peut se faire facilement car il suffit de veiller, lors de l'insertion de l'embout dans le logement 5, à ce que l'embout entre en contact avec les surfaces tronconiques 10 et 11. Il n'est pas nécessaire de conférer une orientation précise à l'embout avant de l'insérer dans le logement 5.

Grâce au plot 9 et à des trous 16 percés dans le plot 9 et le disque 2, la coupelle 1 peut elle-même être agencée dans un chariot selon une orientation prédéterminée. La coupelle 1 permet donc d'orienter l'embout d'un aérosol dans une position prédéterminée par rapport à un chariot.

Bien que l'invention ait été décrite en liaison avec un mode de réalisation particulier, il est bien évident qu'elle n'y est nullement limitée.

## Revendications

1. Coupelle (1) d'orientation pour embout d'aérosol, comprenant un logement (5) présentant une paroi de fond (6) et une paroi latérale (7), **caractérisée par le fait que** ladite paroi latérale présente une première surface tronconique (10) et une deuxième surface tronconique (11) image de la première surface tronconique par rotation autour d'un axe A, la distance entre ladite première surface tronconique et l'axe A étant croissante en fonction de la distance le long de l'axe A depuis la paroi de fond, la distance entre ladite première surface tronconique et l'axe A étant variable en fonction d'un angle (0) de rotation autour de l'axe A.

2. Coupelle selon la revendication 1, dans laquelle la paroi latérale présente une troisième surface tronconique (13) adjacente à la première surface tronconique, un premier méplat (15) situé entre les troisième et deuxième surfaces tronconiques, une quatrième surface tronconique (12) adjacente à la deuxième surface tronconique et un deuxième méplat (14) situé entre la quatrième et la première surfaces tronconiques.

3. Coupelle selon l'une des revendications précédentes, dans laquelle ladite paroi de fond est traversée par un orifice (8).

4. Coupelle selon l'une des revendications précédentes, dans laquelle le périmètre de ladite paroi de fond présente deux demi-cercles et deux segments de droite parallèles reliant lesdits demi-cercles.

5. Chariot de peinture comprenant un réceptacle pour aérosol et une coupelle (1) selon l'une des revendications précédentes agencée dans ledit réceptacle.

## Patentansprüche

1. Orientierbare Öffnungsanordnung (1) für Aerosolspitze, umfassend eine Aufnahme (5), die eine Bodenwand (6) und eine Seitenwand (7) aufweist, **dadurch gekennzeichnet, dass** die Seitenwand eine erste kegelstumpfförmige Fläche (10) und eine zweite kegelstumpfförmige Fläche (11) als Abbild der ersten kegelstumpfförmigen Fläche durch Rotation um eine Achse A aufweist, wobei der Abstand zwischen der ersten kegelstumpfförmigen Fläche und der Achse A in Abhängigkeit vom Abstand entlang der Achse A von der Bodenwand zunimmt, wobei der Abstand zwischen der ersten kegelstumpfförmigen Fläche und der Achse A in Abhängigkeit von einem Rotationswinkel (θ) um die Achse A variabel ist.

2. Öffnungsanordnung nach Anspruch 1, wobei die Seitenwand eine dritte kegelstumpfförmige Fläche (13) neben der ersten kegelstumpfförmigen Fläche, eine erste Abflachung (15) zwischen der dritten und zweiten kegelstumpfförmigen Fläche, eine vierte kegelstumpfförmige Fläche (12) neben der zweiten kegelstumpfförmigen Fläche und eine zweite Abflachung (14) zwischen der vierten und der ersten kegelstumpfförmigen Fläche aufweist.

3. Öffnungsanordnung nach einem der vorangehenden Ansprüche, wobei die Bodenwand von einer Öffnung (8) durchquert ist.

4. Öffnungsanordnung nach einem der vorangehenden Ansprüche, wobei der Umfang der Bodenwand zwei Halbkreise und zwei parallele gerade Segmente aufweist, die die Halbkreise verbinden.

5. Farbgebungswagen, der einen Behälter für Aerosol und eine in dem Behälter ausgebildete Öffnungsanordnung (1) nach einem der vorangehenden Ansprüche umfasst.

## Claims

1. Orientation cup (1) for an aerosol nozzle, comprising a housing (5) having a bottom wall (6) and a side wall (7), **characterized in that** said side wall has a first frustoconical surface (10) and a second frustoconical surface (11) which is the image of the first frustoconical surface by rotation about an axis A, the distance between said first frustoconical surface and the axis A increasing as a function of the distance along the axis A from the bottom wall, the distance between said first frustoconical surface and the axis A being variable as a function of an angle (θ) of rotation about the axis A.

2. Cup according to claim 1, in which the side wall has a third frustoconical surface (13) adjacent to the first frustoconical surface, a first flat spot (15) located between the third and second frustoconical surfaces, a fourth frustoconical surface (12) adjacent to the second frustoconical surface, and a second flat spot (14) located between the fourth and the first frustoconical surfaces.

3. Cup according to one of the preceding claims, in which said bottom wall is pierced by an orifice (8).

4. Cup according to one of the preceding claims, in which the perimeter of said bottom wall has two semi-circles and two parallel straight segments connecting said semi-circles.

5. Paint cart comprising a receptacle for an aerosol and a cup (1) according to one of the preceding claims arranged in said receptacle.
